# EUROPÄISCHE PATENTSCHRIFT

(11) **EP 0 961 034 B1**
(45) Veröffentlichungstag und Bekanntmachung des Hinweises auf die Patenterteilung: **03.09.2003**
(21) Anmeldenummer: 98810487.3
(22) Anmeldetag: 25.05.1998
(51) Int. Cl.: F04D 29/58, F04D 29/16

(54) **Radialverdichter**
Radial compressor
Compresseur radial

(43) Veröffentlichungstag der Anmeldung: 01.12.1999
(73) Patentinhaber: ABB Turbo Systems AG, 5401 Baden (CH)
(72) Erfinder: Wunderwald, Dirk, Dr., 5400 Baden (CH); Bremer, Joachim, 8055 Zürich (CH); Müller, Christian, Dr., 5416 Kirchdorf (CH); Bothien, Mihajlo, Dr., 79761 Waldshut-Tiengen (DE); Greber, Jürg, 5430 Wettingen (CH)
(74) Vertreter: ABB Patent Attorneys

(56) Entgegenhaltungen:
- EP-A- 0 518 027
- DE-A- 4 125 763
- DE-C- 249 336
- DE-C- 357 860
- NL-C- 73 442
- US-A- 3 966 351

## Beschreibung

### Technisches Gebiet

Die Erfindung betrifft einen Radialverdichter gemäss dem Oberbegriff des Anspruchs 1.

### Stand der Technik

Zur Abdichtung rotierender Systeme sind im Turbomaschinenbau berührungsfreie Dichtungen, insbesondere Labyrinthdichtungen weit verbreitet. Im fluiddurchströmten Trennspalt zwischen rotierenden und stehenden Teilen tritt infolge der sich ausbildenden Strömungsgrenzschichten eine hohe Reibleistung auf. Dadurch kommt es zu einer Erwärmung des Fluids im Trennspalt und damit auch zur Erwärmung der den Trennspalt umgebenden Bauteile. Die hohen Materialtemperaturen haben eine Reduktion der Lebensdauer der entsprechenden Bauteile zur Folge.

Aus der EP 0 518 027 B1 ist ein Radialverdichter mit einer auf der Rückwand des Verdichterrades, im Trennspalt zwischen dem Verdichtergehäuse und dem Verdichterrad, angeordneten Labyrinthdichtung bekannt. Aufgrund des hohen Drukkes am Austritt des Verdichterrades kann in den Ringraum zwischen der rotierenden und der stehenden Wand des Verdichtergehäuses Leckageluft eindringen. Um sowohl dies als auch die damit verbundene Erwärmung der den Trennspalt umgebenden Bauteile zu vermeiden, wird in den Trennspalt ein unter einem höheren Druck als am Austritt des Verdichterrades stehendes kaltes Gas eingeführt. Dazu ist in der Labyrinthdichtung ein zusätzlicher Ringraum angeordnet und mit einer externen Gaszuführung verbunden. Das kalte Gas strömt durch die Wand des Verdichtergehäuses in die Labyrinthdichtung ein, prallt zunächst auf die Rückwand des Verdichterrades und kühlt diese. Beim Aufprall auf die Rückwand wird das Gas geteilt und strömt hauptsächlich radial nach innen und nach aussen, durch die einzelnen Dichtelemente der Labyrinthdichtung. Vor allem die nach radial aussen gerichtete Teilströmung soll das Durchströmen des Trennspaltes mit heisser Verdichterluft vom Austritt des Verdichterrades verhindern.

Trotz spezieller, den Radialverdichter verteuernder Zusatzbauteile kann die Kühlwirkung einer solchen Lösung nicht als optimal bezeichnet werden. Vielmehr kommt es bei der Zuführung des kalten Gases zunächst zu einer Durchmischung der radial nach aussen gerichteten Teilströmung mit der sich an der Rückwand des Verdichterrades ausbildenden Grenzschicht. Zudem muss diese Teilströmung gegen zumindest ein Dichtelement der berührungsfreien Dichtung arbeiten, was neben der schlechteren Kühlwirkung auch eine höhere Reibung an der Rückwand und somit höhere mechanische Verluste zur Folge hat.

### Darstellung der Erfindung

Die Erfindung versucht alle diese Nachteile zu vermeiden. Ihr liegt die Aufgabe zugrunde, einen Radialverdichter mit einer vereinfachten, jedoch in ihrer Wirkung verbesserten Kühlvorrichtung zu schaffen.

Erfindungsgemäss wird dies dadurch erreicht, dass bei einer Vorrichtung gemäss dem Oberbegriff des Anspruchs 1, die Zuführeinrichtung für das gasförmige Kühlmedium stromauf des sich vorwiegend radial erstreckenden Spaltbereiches des Trennspaltes in den letzteren mündet.

Bei dieser Lösung kann auf einen zusätzlichen Ringraum oder zusätzliche Einspeiseräume im sich vorwiegend radial erstreckenden Spaltbereich des Trennspaltes verzichtet werden. Dies vereinfacht den Aufbau des Radialverdichters deutlich. Zudem kann das verwendete Kühlmedium die ansonsten in den sich vorwiegend radial erstreckenden Spaltbereich des Trennspaltes eindringende heisse Leckageluft ersetzen. Dadurch wird die sich an der Rückwand des Verdichterrades ausbildende Strömungsgrenzschicht von Anfang an vor allem durch das zugeführte Kühlmedium gebildet. Insbesondere deshalb kann in diesem besonders gefährdeten Bereich des Radialverdichters eine verbesserte Kühlwirkung gewährleistet werden.

Es ist besonders zweckmässig, wenn der Versorgungskanal der Zuführeinrichtung und der Eintrittsbereich des sich vorwiegend radial erstreckenden Spaltbereiches des Trennspaltes radial fluchtend angeordnet sind. Auf diese Weise können sowohl Druckverluste des einströmenden Kühlmediums als auch dessen Erwärmung infolge der Dissipation vermieden werden. Dies führt wiederum zu einer verbesserten Kühlwirkung. Zudem sperrt das Kühlmedium das Eindringen der heissen Leckageluft in den sich vorwiegend radial erstreckenden Spaltbereich teilweise oder sogar vollständig ab.

Ferner ist es vorteilhaft, wenn im Versorgungskanal mehrere in Drehrichtung des Verdichterrades ausgerichtete Zuführkanäle für das Kühlmedium angeordnet sind. Dazu weist der Versorgungskanal mehrere von Ausnehmungen unterbrochene Führungsstege auf, wobei die Ausnehmungen gleichzeitig die Zuführkanäle für das Kühlmedium bilden. Damit kann, bei Verwendung relativ einfacher Bauteile, eine Einblasung des Kühlmediums in Drehrichtung des Verdichterrades erfolgen, was die Reibleistung und daher die Erwärmung des Verdichterrades weiter verringert.

Schliesslich wird mit Vorteil stromauf des Eintrittsbereiches des sich vorwiegend radial erstreckenden Spaltbereiches ein Dichtelement im Trennspalt angeordnet. Dadurch ist es möglich, den Druck in der vom Verdichterrad zuströmenden Leckageströmung soweit herabzusetzen, dass das Kühlmedium auch mit einem kleineren als dem am Verdichterradaustritt herrschenden Druck zugeführt werden kann.

Besonders vorteilhaft erweist sich eine Kombination der bereits oben genannten Massnahmen mit einer stromab des Eintrittsbereiches im sich vorwiegend radial erstreckenden Spaltbereich des Trennspaltes angeordneten, berührungsfreien Dichtung. Dabei gelangt das von radial aussen zuströmende Kühlmedium in die einzelnen Dichtelemente der Dichtung und bewirkt dort eine Filmkühlung der Rückwand des Verdichterrades. Im Gegensatz zum Stand der Technik strömt das Kühlmedium nicht radial nach aussen sondern nach innen, so dass es nicht zu einer Durchmischung der sich an der Rückwand des Verdichterrades ausbildenden Strömungsgrenzschicht und ebenfalls nicht zu einer Erhöhung der Reibung an der Rückwand kommt. Infolgedessen kann die Kühleffektivität gesteigert und die Standzeit des Verdichterrades weiter verbessert werden.

### Kurze Beschreibung der Zeichnung

In der Zeichnung sind mehrere Ausführungsbeispiele der Erfindung anhand des Radialverdichters eines Abgasturboladers dargestellt.

Es zeigen:
- Fig. 1: einen Teillängsschnitt durch den Radialverdichter, mit der erfindungsgemässen Zuführeinrichtung;
- Fig. 2: einen Ausschnitt aus Fig. 1, im Bereich der Diffusorplatte, gemäss einem zweiten Ausführungsbeispiel;
- Fig. 3: einen Teilquerschnitt durch den Zuführkanal der Zuführeinrichtung, entlang der Linie III-III in Fig. 2;
- Fig. 4: einen vergrösserten Ausschnitt aus Fig. 1, im Eintrittsbereich des sich vorwiegend radial erstreckenden Spaltbereiches des Trennspaltes, jedoch in einem dritten Ausführungsbeispiel.

Es sind nur die für das Verständnis der Erfindung wesentlichen Elemente gezeigt. Nicht dargestellt sind beispielsweise die Lagerpartie und die Turbinenseite des Abgasturboladers. Die Strömungsrichtung der Arbeitsmittel ist mit Pfeilen bezeichnet.

### Weg zur Ausführung der Erfindung

Der in Figur 1 nur teilweise gezeigte Abgasturbolader besteht aus einem Radialverdichter 1 und einer nicht dargestellten Abgasturbine, welche über eine in einem Lagergehäuse 2 abgestützte Welle 3 miteinander verbunden sind. Der Radialverdichter 1 weist eine in der Welle 3 liegende Maschinenachse 4 auf. Er ist mit einem Verdichtergehäuse 5 ausgestattet, in dem ein Verdichterrad 6 drehbar mit der Welle 3 verbunden ist. Das Verdichterrad 6 besitzt eine mit einer Vielzahl von Laufschaufeln 7 besetzte Nabe 8. Zwischen der Nabe 8 und dem Verdichtergehäuse 5 ist ein Strömungskanal 9 ausgebildet. Stromab der Laufschaufeln 7 schliesst an den Strömungskanal 9 ein radial angeordneter, beschaufelter Diffusor 10 an, welcher seinerseits in eine Spirale 11 des Radialverdichters 1 mündet. Das Verdichtergehäuse 5 besteht hauptsächlich aus einem Lufteintrittgehäuse 12, einem Luftaustrittgehäuse 13, einer Diffusorplatte 14 und einer Zwischenwand 15 zum Lagergehäuse 2.

Die Nabe 8 weist turbinenseitig eine Rückwand 16 sowie eine Befestigungsmuffe 17 für die Welle 3 auf, wobei letztere und die Befestigungsmuffe 17 miteinander verbunden sind. Die Befestigungsmuffe 17 wird von der Zwischenwand 15 des Verdichtergehäuses 5 aufgenommen. Natürlich kann auch eine andere geeignete Verdichterrad-Wellen-Verbindung gewählt werden. Ebenso ist auch der Einsatz eines unbeschaufelten Diffusors möglich.

Zwischen dem rotierenden Verdichterrad 6 und der feststehenden Zwischenwand 15 des Verdichtergehäuses 5 ist ein aus verschiedenen Spaltbereichen bestehender Trennspalt 18 ausgebildet. Ein erster Spaltbereich 19 verläuft parallel zur Maschinenachse 4 und ist sowohl mit dem Austritt des Verdichterrades 6 als auch mit einem sich im Bereich der Rückwand 16 des Verdichterrades 6 vorwiegend radial erstreckenden, zweiten Spaltbereich 20 verbunden. Letzterer geht in einen zwischen der Befestigungsmuffe 17 und der Zwischenwand 15 ausgebildeten und ebenfalls parallel zur Maschinenachse 4 verlaufenden, dritten Spaltbereich 21 über. Bestandteil des sich vorwiegend radial erstreckenden, zweiten Spaltbereiches 20 sind ein sich an den ersten Spaltbereich 19 anschliessender Eintrittsbereich 22, eine als Labyrinthdichtung ausgebildete berührungsfreie Dichtung 23 und ein mit dem dritten Spaltbereich 21 verbundener Zwischenraum 24. Letzterer kommuniziert seinerseits mit einer nicht dargestellten Abführleitung.

Stromauf des zweiten Spaltbereiches 20 mündet eine aus einem Versorgungskanal 25 und einer Zuführleitung 26 bestehende Zuführeinrichtung 27 in den Trennspalt 18. Dazu ist die Diffusorplatte 14 in ihrem mittleren Bereich mit einer Öffnung 28 zur Aufnahme der Zuführleitung 26 versehen und weist an ihrem radial inneren Ende einen als Versorgungskanal 25 ausgebildeten Schlitz auf. Der Versorgungskanal 25 ist mit dem Eintrittsbereich 22 des zweiten Spaltbereiches 20 des Trennspaltes 18 radial fluchtend angeordnet.

Beim Betrieb des Abgasturboladers saugt das Verdichterrad 6 als Arbeitsmedium 29 Umgebungsluft an, die über den Strömungskanal 9 sowie den Diffusor 10 in die Spirale 11 gelangt, dort verdichtet und schliesslich zur Aufladung einer nicht dargestellten, mit dem Abgasturbolader verbundenen Brennkraftmaschine eingesetzt wird. Auf ihrem Weg vom Strömungskanal 9 zum Diffusor 10 beaufschlagt die im Radialverdichter 1 erhitzte Umgebungsluft 29 als Leckageströmung 30 auch den ersten Spaltbereich 19 und damit den Trennspalt 18. Gleichzeitig wird jedoch über die Zuführeinrichtung 27 ein gasförmiges Kühlmedium 31 in den zweiten Spaltbereich 20 des Trennspaltes 18 eingeführt. Beispielsweise kann dies Luft vom nicht dargestellten Auslass des Ladeluftkühlers der Brennkraftmaschine sein. Natürlich ist sowohl der Einsatz anderer Kühlmedien als auch eine externe Zuführung des Kühlmediums möglich.

Das Kühlmedium 31 ersetzt die heisse Leckageströmung 30, so dass die sich an der Rückwand 16 des Verdichterrades 6 ausbildende Grenzschicht bereits von Beginn an vor allem durch das zugeführte Kühlmedium 31 gebildet wird. Da das Kühlmedium 31 zudem lediglich nach radial innen strömt, ist es einerseits möglich, eine deutlich verbesserte Kühlwirkung zu erzielen und andererseits auch die Reibungsverluste zu verringern. Schliesslich wird das Kühlmedium 31, gemeinsam mit der Leckageströmung 30 des Arbeitsmediums 29, über den Zwischenraum 24 und über eine in der Zwischenwand 15 des Verdichtergehäuses 5 angreifende, nicht weiter dargestellte Abführeinrichtung 32, aus dem Trennspalt 18 geleitet.

In einem zweiten Ausführungsbeispiel ist die Diffusorplatte 14 im Bereich des Versorgungskanals 25 mit einem die Zuführleitung 26 aufnehmenden Zwischenring 33 versehen (Fig. 2). Der Zwischenring 33 weist mehrere über den Umfang verteilte Führungsstege 34 auf, welche von als Zuführkanäle 35 ausgebildeten Ausnehmungen unterbrochen werden (Fig. 3). Dabei sind die Führungsstege 34 so ausgebildet, dass die Zuführkanäle 35 eine Ausrichtung in Drehrichtung des Verdichterrades 6 erfahren. Dadurch kommt es zu einer sogenannten Mitdrall-Einblasung des Kühlmediums 31, was die Reibleistung und damit die Erwärmung des Verdichterrades 6 deutlich verringert. Natürlich kann diese Funktion auch realisiert werden, indem die Diffusorplatte 14 im Bereich des Versorgungskanals 25 entsprechend profiliert ist (nicht dargestellt).

Bei einem dritten Ausführungsbeispiel ist stromauf des Eintrittsbereiches 22 des zweiten Spaltbereiches 20 ein Dichtelement 36 im Trennspalt 18 angeordnet (Fig. 4). Mit Hilfe dieses Dichtelementes 36 ist es möglich, den Druck der verbleibenden Leckageströmung 30 so weit herabzusetzen, dass der Druck des einströmenden Kühlmediums 31 vorteilhaft sogar unter dem am Austritt des Verdichterrades 6 herrschenden Druck des Arbeitsmediums 29 liegen kann. Auf diese Weise kann auch mit relativ geringen Mengen des Kühlmediums 31 eine effektive Kühlung des Verdichterrades 6 gewährleistet werden.

### Bezugszeichenliste

- 1: Radialverdichter
- 2: Lagergehäuse
- 3: Welle
- 4: Maschinenachse
- 5: Verdichtergehäuse
- 6: Verdichterrad
- 7: Laufschaufel
- 8: Nabe
- 9: Strömungskanal
- 10: Diffusor
- 11: Spirale
- 12: Lufteintrittgehäuse
- 13: Luftaustrittgehäuse
- 14: Diffusorplatte
- 15: Zwischenwand
- 16: Rückwand
- 17: Befestigungsmuffe
- 18: Trennspalt
- 19: Spaltbereich, erster
- 20: Spaltbereich, zweiter
- 21: Spaltbereich, dritter
- 22: Eintrittsbereich
- 23: Dichtung, Labyrinthdichtung
- 24: Zwischenraum
- 25: Versorgungskanal
- 26: Zuführleitung
- 27: Zuführeinrichtung
- 28: Öffnung
- 29: Arbeitsmedium
- 30: Leckageströmung
- 31: Kühlmedium
- 32: Abführeinrichtung
- 33: Zwischenring
- 34: Führungssteg
- 35: Zuführkanal
- 36: Dichtelement

## Patentansprüche

1. Radialverdichter mit einem auf einer Welle (3) angeordneten, eine sich vorwiegend radial erstreckende Rückwand (16) aufweisenden Verdichterrad (6), mit einem das Verdichterrad (6) umschliessenden Verdichtergehäuse (5), mit einem zwischen dem Verdichterrad (6) und dem Verdichtergehäuse (5) ausgebildeten Strömungskanal (9) für ein Arbeitsmedium (29) des Radialverdichters (1) sowie einem mit dem Strömungskanal (9) verbundenen Trennspalt (18) von Verdichterrad (6) und Verdichtergehäuse (5), mit einer im Verdichtergehäuse (5) angeordneten Zuführeinrichtung (27) für ein gasförmiges Kühlmedium (31) sowie mit einer entsprechenden Abführeinrichtung (32), wobei die Zuführeinrichtung (27) in den Trennspalt (18) mündet und der Trennspalt (18) im Bereich der Rückwand (16) des Verdichterrades (6) einen sich vorwiegend radial erstreckenden Spaltbereich (20) aufweist, **dadurch gekennzeichnet, dass** die Zuführeinrichtung (27) stromauf des sich vorwiegend radial erstreckenden Spaltbereiches (20) des Trennspaltes (18) in den letzteren mündet.

2. Radialverdichter nach Anspruch 1, **dadurch gekennzeichnet, dass** die Zuführeinrichtung (27) einen Versorgungskanal (25) und der sich vorwiegend radial erstreckende Spaltbereich (20) des Trennspaltes (18) einen Eintrittsbereich (22) aufweisen, wobei der Versorgungskanal (25) und der Eintrittsbereich (22) radial fluchtend angeordnet sind.

3. Radialverdichter nach Anspruch 2, **dadurch gekennzeichnet, dass** im Versorgungskanal (25) mehrere in Drehrichtung des Verdichterrades (6) ausgerichtete Zuführkanäle (35) angeordnet sind.

4. Radialverdichter nach Anspruch 3, **dadurch gekennzeichnet, dass** im Versorgungskanal (25) mehrere von Ausnehmungen unterbrochene Führungsstege (34) angeordnet sind und die Ausnehmungen die Zuführkanäle (35) bilden.

5. Radialverdichter nach Anspruch 4, **dadurch gekennzeichnet, dass** stromauf des Eintrittsbereiches (22) des sich vorwiegend radial erstreckenden Spaltbereiches (20) ein Dichtelement (36) im Trennspalt (18) angeordnet ist.

6. Radialverdichter nach einem der Ansprüche 2 bis 5, **dadurch gekennzeichnet, dass** stromab des Eintrittsbereiches (22) eine berührungsfreie Dichtung (23) im sich vorwiegend radial erstreckenden Spaltbereich (20) des Trennspaltes (18) angeordnet ist.

## Claims

1. Centrifugal compressor having a compressor impeller (6) with a rear wall (16) which is arranged on a shaft (3) and extends mainly radially, having a compressor casing (5) enclosing the compressor impeller (6), having a flow duct (9) for a working medium (29) of the centrifugal compressor (1), which flow duct (9) is formed between the compressor impeller (6) and the compressor casing (5) and having a separating gap (18) from the compressor impeller (6) and the compressor casing (5), which separating gap (18) is connected to the flow duct (9), and having a feed device (27) for a gaseous cooling medium (31), arranged in the compressor casing (5), and a corresponding removal device (32), the feed device (27) opening into the separating gap (18) and the separating gap (18) having a mainly radially extending gap region (20) in the region of the rear wall (16) of the compressor impeller (6), **characterized in that** the feed device (27) opens into the separating gap (18) upstream of the mainly radially extending gap region (20) of the separating gap (18).

2. Centrifugal compressor according to Claim 1, **characterized in that** the feed device (27) has a supply duct (25) and the mainly radially extending gap region (20) of the separating gap (18) has an inlet region (22), the supply duct (25) and the inlet region (22) being arranged so that they are radially aligned.

3. Centrifugal compressor according to Claim 2, **characterized in that** a plurality of feed ducts (35) pointing in the direction of rotation of the compressor impeller (6) are arranged in the supply duct (25).

4. Centrifugal compressor according to Claim 3, **characterized in that** a plurality of guide webs (34) interrupted by recesses are arranged in the supply duct (25) and the recesses form the feed ducts (35).

5. Centrifugal compressor according to Claim 4, **characterized in that** a sealing element (36) is arranged in the separating gap (18) upstream of the inlet region (22) of the mainly radially extending gap region (20).

6. Centrifugal compressor according to one of Claims 2 to 5, **characterized in that** a contactless seal (23) is arranged downstream of the inlet region (22) in the mainly radially extending gap region (20) of the separating gap (18).

## Revendications

1. Compresseur radial avec une roue de compresseur (6) disposée sur un arbre (3) et qui présente une paroi arrière (16) qui s'étend principalement dans le sens radial, un boîtier de compresseur (5) qui entoure la roue de compresseur (6), un canal d'écoulement (9) pour un fluide de travail (29) du compresseur radial (1), qui est formé entre la roue de compresseur (6) et le boîtier (5) du compresseur, ainsi qu'un interstice de séparation (18) relié au canal d'écoulement (9), entre la roue (6) du compresseur et le boîtier (5) du compresseur, un dispositif d'amenée (27) d'un fluide de refroidissement gazeux (31) disposé dans le boîtier (5) du compresseur et un dispositif d'évacuation (32) correspondant, le dispositif d'amenée (27) débouchant dans l'interstice de séparation (18) et l'interstice de séparation (18) présentant dans la région de la paroi arrière (16) de la roue (6) du compresseur une zone d'interstice (20) qui s'étend principalement dans le sens radial, **caractérisé en ce que** le dispositif d'amenée (27) débouche dans l'interstice de séparation en amont de la zone (20) de l'interstice de séparation (18) qui s'étend principalement dans le sens radial.

2. Compresseur radial selon la revendication 1, **caractérisé en ce que** le dispositif d'amenée (27) présente un canal d'alimentation (25) et **en ce que** la zone (20) de l'interstice de séparation (18) qui s'étend principalement dans le sens radial présente une zone d'entrée (22), le canal d'alimentation (25) et la zone d'entrée (22) étant alignés l'un sur l'autre dans le sens radial.

3. Compresseur radial selon la revendication 2, **caractérisé en ce que** plusieurs canaux d'amenée (35) orientés dans le sens de rotation de la roue (6) du compresseur sont disposés dans le canal d'alimentation (25).

4. Compresseur radial selon la revendication 3, **caractérisé en ce que** plusieurs ailettes de guidage (34) interrompues par des découpes sont disposées dans le canal d'alimentation (25), les découpes formant les canaux d'amenée (35).

5. Compresseur radial selon la revendication 4, **caractérisé en ce qu'**un élément d'étanchéité (36) est disposé dans l'interstice de séparation (18) en amont de la zone d'entrée (22) dans la zone (20) de l'interstice qui s'étend principalement dans le sens radial.

6. Compresseur radial selon l'une des revendications 2 à 5, **caractérisé en ce qu'**un joint d'étanchéité sans contact (23) est disposé en aval de la zone d'entrée (22) dans la zone (20) de l'interstice de séparation (18) qui s'étend principalement dans le sens radial.
